# EUROPÄISCHE PATENTSCHRIFT

(11) **EP 2 251 491 B1**
(45) Veröffentlichungstag und Bekanntmachung des Hinweises auf die Patenterteilung: **03.08.2011**
(21) Anmeldenummer: 09006624.2
(22) Anmeldetag: 15.05.2009
(51) Int. Cl.: E02D 17/13, E02F 3/20, E02F 5/00

(54) **Fräsvorrichtung und Verfahren zum Abtragen von Bodenmaterial**
Milling device and method for removing soil material
Dispositif de fraisage et procédé de dépôt de matériau de sol

(43) Veröffentlichungstag der Anmeldung: 17.11.2010
(73) Patentinhaber: BAUER Maschinen GmbH, 86529 Schrobenhausen (DE)
(72) Erfinder: Arzberger, Maximilian, 86568 Igenhausen (DE); Hermann, Christian, 85250 Altomünster (DE)
(74) Vertreter: Wunderlich, Rainer

(56) Entgegenhaltungen:
- EP-A- 0 263 967
- EP-A- 0 716 190
- EP-A- 0 811 724
- EP-A- 0 819 819
- WO-A-2004/055276
- DE-A1- 2 806 767
- DE-A1- 2 934 055
- DE-A1- 4 024 250
- FR-A- 2 806 112
- JP-A- 2 190 516
- JP-A- 47 021 904
- JP-A- 61 169 529
- JP-A- 2004 183 303
- US-A- 4 547 163
- US-A- 5 836 089

## Beschreibung

Die Erfindung betrifft eine Fräsvorrichtung und ein Verfahren zum Abtragen von Bodenmaterial. Ferner betrifft die Erfindung eine Fräsanlage mit einem Mast oder Krangerüst.

Eine Vorrichtung der oben genannten Art weist mindestens ein Fräsrad auf, welches in Rotation versetzbar ist und durch welches Bodenmaterial abgetragen werden kann.

Aus der DE 1 812 879 geht ein Verfahren zum Bearbeiten des Grundes von Gewässern, insbesondere zur Herstellung von ebenen Flächen, Abstufungen, Ausnehmungen, Vertiefungen oder Ähnlichem am oder im Grund des Gewässers hervor. Dabei werden in den Gewässergrund Bohrungen eingebracht. Das hierzu verwendete Werkzeug umfasst ein Mantelrohr und eine in diesem geführte Bohrgarnitur.

Aus der EP 0 819 819 B1 sind ein Fräskopf, eine Bohrvorrichtung sowie eine Vorrichtung und ein Verfahren zum Meeresbodenbohren bekannt. Die dort beschriebene Bohrvorrichtung umfasst einen Fräskopf und ein über dem Fräskopf angeordnetes Rohr mit einem etwa dem Bohrquerschnitt entsprechenden Querschnitt. Die Fräsräder sind so gestaltet, dass ein runder Bohrquerschnitt erreicht wird.

EP 0 716 190 A1 offenbart eine Schlitzfräse mit einem nach dem Hinterschneidprinzip arbeitenden, rotationsangetriebenen Abtragskopf, welcher an einem Abtragsarm angeordnet ist. Der Abtragsarm ist um eine etwa horizontale, quer zur Längserstreckung des Schlitzes verlaufende Schwenkachse verschwenkbar.

Der Erfindung liegt die **Aufgabe** zugrunde, eine Vorrichtung und ein Verfahren anzugeben, mit welchem Bodenmaterial auf einfache und effektive Weise und bis in große Tiefen abgetragen werden kann.

Die Aufgabe wird erfindungsgemäß durch eine Fräsvorrichtung mit den Merkmalen des Anspruchs 1, durch eine Fräsanlage mit den Merkmalen des Anspruchs 9 und durch ein Verfahren zum Abtragen von Bodenmaterial mit den Merkmalen des Anspruchs 10 gelöst.

Bevorzugte Ausführungsformen und Weiterbildungen der Erfindung sind in den abhängigen Ansprüchen angegeben.

Die erfindungsgemäße Fräsvorrichtung ist dadurch gekennzeichnet, dass ein Trag-und Führungsrahmen vorgesehen ist, an dem mindestens zwei Fräseinheiten mit jeweils mindestens einem Fräsrad gelagert sind, von denen mindestens eine Fräseinheit entlang einer Abteufrichtung an dem Trag- und Führungsrahmen verfahrbar geführt ist, und dass zum Verfahren der Fräseinheit mindestens eine hydraulische Hubeinrichtung angeordnet ist, welche einerseits mit dem Trag- und Führungsrahmen und andererseits mit der Fräseinheit verbunden ist.

Ein Grundgedanke der Erfindung besteht darin, anstelle einer einzelnen Fräseinheit mehrere Fräseinheiten zu verwenden, die unabhängig voneinander in Abteufrichtung absenkbar sind. Hierzu sind die mindestens zwei Fräseinheiten an einem gemeinsamen Trag- und Führungsrahmen angeordnet. Mindestens eine der Fräseinheiten ist an dem Trag- und Führungsrahmen verschiebbar gelagert. Vorzugsweise sind die Fräseinheiten gleich ausgebildet und parallel zueinander angeordnet.

In einer vorteilhaften Ausgestaltung sind alle Fräseinheiten an dem Trag- und Führungsrahmen parallel zueinander verschiebbar gelagert.

Mit der erfindungsgemäßen Fräsvorrichtung können in aufeinanderfolgenden Schritten aneinander angrenzende Schlitze im Boden erstellt werden. Dabei kann zunächst eine erste Fräseinheit abgesenkt werden und durch Abtragen von Bodenmaterial ein erster Schlitz erstellt werden. Anschließen kann eine zweite Fräseinheit ebenfalls abgesenkt werden, wobei ein zweiter Schlitz erstellt wird. Die beiden Fräseinheiten sind vorzugsweise so dicht nebeneinander angeordnet, dass auch die erstellten Schlitze derart aneinander grenzen, dass kein Material zwischen den Schlitzen stehen bleibt.

Die Fräseinheiten können jeweils durch eine hydraulische Hubeinrichtung, vorzugsweise einen hydraulischen Hubzylinder, einzein abgesenkt werden. Dabei kann der zuerst erstellte Schlitz als Führung und Widerlager beim Erstellen des zweiten Schlitzes dienen.

Um eine möglichst gute Führung der beiden Fräseinheiten zu erhalten, sind die Fräseinheiten vorzugsweise in einem oberen und in einem unteren Bereich an dem Trag-und Führungsrahmen geführt.

Grundsätzlich kann die erfindungsgemäße Fräsvorrichtung sowohl an Land als auch unter Wasser eingesetzt werden. Die Fräsvorrichtung ist jedoch besonders zum Abbau von Bodenmaterial, insbesondere von Hartgestein, wie Kimberlit, unter Wasser geeignet. Mit der erfindungsgemäßen Fräsvorrichtung können insbesondere zuvor durch Untersuchungen festgestellte Kimberlitschlote definiert und ohne unnötigen Abraum wirtschaftlich und annähernd vollständig abgebaut werden, wobei Tiefen von bis zu 250 Metern erreichbar sind. Auch ist es möglich, kleinere unter Wasser liegende Schlote wirtschaftlich abzubauen.

Zum Verfahren der Fräsvorrichtung unter Wasser ist es besonders vorteilhaft, wenn an dem Trag- und Führungsrahmen mindestens eine Unterwasserantriebseinrichtung, insbesondere eine Steuer- und Fahrschraube, vorgesehen ist. Soll die Fräsvorrichtung unter Wasser zu einem definierten Fräspunkt verfahren werden, ist, insbesondere bei einer vorhandenen Wasserströmung, ein genaues Justieren mittels einer mechanischen Führungsstruktur schwierig. Insbesondere unzureichend kann die Justierung dann sein, wenn die mechanische Führungsstruktur nicht ein fester Mast oder Balken, sondern ein Seil oder eine Kette ist, an der die Fräsvorrichtung aufgehängt ist. Mittels der Unterwasserantriebseinrichtung kann die Fräsvorrichtung definiert in eine gewünschte Position und Ausrichtung gebracht werden. Die Unterwasserantriebseinrichtung kann grundsätzlich jede bekannte Form eines Schiffsantriebs aufweisen. Insbesondere bevorzugt sind Propeller oder Düsenantriebe.

Eine weitere bevorzugte Ausführungsform der Erfindung besteht darin, dass die mindestens eine Unterwasserantriebseinrichtung schwenkbar an dem Trag- und Führungsrahmen angelenkt ist. Die schwenkbare Unterwasserantriebseinrichtung ermöglicht einen Antrieb der Fräsvorrichtung in mehrere Raumrichtungen. Vorzugsweise sind eine Mehrzahi von Unterwasserantriebseinrichtungen, insbesondere Steuer-und Fahrschrauben, in unterschiedlicher Ausrichtung und jeweils schwenkbar an dem Trag- und Führungsrahmen angeordnet. Hierdurch kann eine sehr präzise Positionierung und Ausrichtung der Fräsvorrichtung erreicht werden.

Um die Fräsvorrichtung definiert in eine gewünschte Position bringen zu können, ist es bevorzugt, dass eine Positionserfassungseinrichtung vorgesehen ist, welche mit der mindestens einen Unterwasserantriebseinrichtung gekoppelt ist. Die Positionserfassungseinrichtung kann beispielsweise ein satellitengestütztes Positionsbestimmungssystem sein. Aber auch andere Technologien zur Positionserfassung, beispielsweise mittels Beschleunigungssensoren, sind denkbar. Die Positionserfassungseinrichtung ist steuerungstechnisch mit der Unterwasserantriebseinrichtung gekoppelt und steuert diese.

Zur Führung der Fräseinheiten ist es bevorzugt, dass der Trag- und Führungsrahmen einen sich in Abteufrichtung erstreckenden Führungsbalken aufweist, entlang welchem mindestens eine der Fräseinheiten geführt ist. Vorzugsweise sind zwei Führungsbalken an dem Trag- und Führungsrahmen vorgesehen oder sind an dem Führungsbalken mindestens zwei Fräseinheiten verschiebbar geführt. Der Führungsbalken weist vorzugsweise eine längliche Gestalt mit mindestens einer Führungsschiene auf, welche von entsprechenden Führungspratzen der Fräseinheiten umklammert wird.

Eine vorteilhafte Ausgestaltung der Fräsvorrichtung besteht darin, dass die Fräseinheiten jeweils einen Halterahmen aufweisen, an welchem eine hydraulische Antriebseinrichtung zum drehenden Antreiben des mindestens einen Fräsrades angeordnet ist. Das mindestens eine Fräsrad ist vorzugsweise unterhalb des Halterahmens an einem Lagerschild angeordnet und weist eine horizontal verlaufende Drehachse auf. Das Fräsrad ist an seinem Umfang mit mehreren Schneidwerkzeugen, wie Schneidzähnen, versehen, mit welchen der eigentliche Fräsvorgang erfolgt. Die hydraulische Antriebseinrichtung, beispielsweise ein Hydraulikmotor, zum Antreiben des mindestens einen Fräsrades ist vorzugsweise in einem unteren Bereich des Halterahmens oberhalb der Fräsräder angeordnet.

Eine weitere zweckmäßige Ausgestaltung der Fräsvorrichtung besteht darin, dass die Fräseinheiten jeweils zwei Fräsradpaare aufweisen, wobei die Fräsradpaare parallel zueinander versetzte Drehachsen aufweisen und jedes Fräsradpaar zwei Fräsen mit koaxialen Drehachsen aufweist. Jede Fräseinheit umfasst somit vier Fräsräder. Sämtliche Fräsräder sind vorzugsweise unterhalb des Halterahmens angeordnet, wobei jeweils ein Fräsradpaar an einem Lagerschild gelagert ist. Die beiden Fräsräder eines Fräsradpaares sind an unterschiedlichen Seiten des Lagerschildes angeordnet. Der Fräsquerschnitt der aus zwei Fräsradpaaren, also vier Fräsrädern gebildeten Einheit, entspricht vorzugsweise im Wesentlichen dem Querschnitt des oberhalb der Fräsen angeordneten Halterahmens. Die einzelnen Fräsen können mit jeweils getrennten Antriebsmotoren angetrieben werden. Vorzugsweise ist jedoch eine einzige hydraulische Antriebseinrichtung zum Antreiben aller Fräsräder einer Fräseinheit vorgesehen.

Zum Absaugen des abgetragenen Bodenmaterials ist zweckmäßigerweise mindestens eine Absaugeinrichtung vorgesehen. Die Absaugeinrichtung umfasst vorzugsweise mindestens einen im Bereich der Fräsräder angeordneten Saugkasten und mindestens eine Absaugleitung, welche entlang des Halterahmens nach oben geführt ist. Die Absaugleitung ist vorzugsweise innerhalb eines durch den Halterahmen begrenzten Querschnitts geführt.

Die erfindungsgemäße Fräsanlage mit einem Mast oder Krangerüst ist dadurch gekennzeichnet, dass eine Fräsvorrichtung nach einem der Ansprüche 1 bis 8 an dem Mast oder Krangerüst aufgehängt ist. Die Fräsvorrichtung kann an dem Mast oder Krangerüst entlang einer definierten Achse, beispielsweise einer schienenartigen Führung, geführt sein. Insbesondere zur Herstellung von Bohrlöchern großer Tiefe ist es jedoch bevorzugt, dass die Fräsvorrichtung über mindestens ein Seil oder eine Kette an dem Mast oder Krangerüst aufgehängt ist.

Das erfindungsgemäße Verfahren zum Abtragen von Bodenmaterial ist dadurch gekennzeichnet, dass ein Trag- oder Führungsrahmen zusammen mit zwei daran befestigten Fräseinheiten abgesenkt wird, dass in einem ersten Frässchritt eine erste Fräseinheit abgesenkt und Bodenmaterial abgebaut wird, und dass in einem zweiten Frässchritt eine zweite Fräseinheit abgesenkt und Bodenmaterial abgebaut wird. Mit dem erfindungsgemäßen Verfahren werden die im Zusammenhang mit der Fräsvorrichtung beschriebenen Vorteile erzielt. Insbesondere kann durch dieses zweistufige Fräsverfahren eine gute Abstützung der einen Fräseinheit an der jeweils anderen Fräseinheit und somit eine gute Abstützung der Fräsvorrichtung insgesamt erreicht werden.

Eine besonders große Frästiefe ist dadurch erzielbar, dass im Anschluss an den zweiten Frässchritt der Trag- und Führungsrahmen abgesenkt wird und anschließend der erste und der zweite Frässchritt wiederholt werden. Alternativ ist es auch möglich, den Trag- und Führungsrahmen gemeinsam beziehungsweise im Wesentlichen zeitgleich mit der ersten oder der zweiten Fräseinheit abzusenken.

Vorzugsweise wird nach Erreichen einer Endtiefe die Fräsvorrichtung angehoben, aus dem erstellten Schlitz herausgezogen und mittels einer Unterwasserantriebseinrichtung zu einem weiteren Fräsansatzpunkt verfahren. Hierzu wird die Fräsvorrichtung mittels der Unterwasserantriebseinrichtung im Wesentlichen waagerecht verfahren. Sobald die gewünschte Position erreicht ist, wird erneut zunächst mit der ersten Fräseinheit und anschließend mit der zweiten Fräseinheit Bodenmaterial abgetragen, wobei die erste Fräseinheit dann als Führung und Widerlager dient.

Die Erfindung wird nachfolgend anhand eines bevorzugten Ausführungsbeispiels, welches schematisch in den beigefügten Zeichnungen dargestellt ist, weiter erläutert. In den Zeichnungen zeigen:
- Fig. 1: eine perspektivische Ansicht einer erfindungsgemäßen Fräsvorrichtung;
- Fig. 2: eine Seitenansicht der Fräsvorrichtung aus Fig. 1 und
- Fig. 3: eine abstrahierte schematische Darstellung einer Fräsvorrichtung mit einer hydraulischen Hubeinrichtung.

Die Figuren 1 und 2 zeigen eine beispielhafte Ausführungsform einer erfindungsgemäßen Fräsvorrichtung 10 mit einem Trag- und Führungsrahmen 20 und zwei Fräseinheiten, nämlich einer ersten Fräseinheit 30 und einer zweiten Fräseinheit 40.

Der Trag- und Führungsrahmen 20 weist einen sich im Wesentlichen senkrecht erstreckenden Führungsbalken 24 auf, welcher in dem dargestellten Ausführungsbeispiel als ein H-förmiger Träger ausgebildet ist. Der Führungsbalken 24 umfasst vier parallel zu einer Längsrichtung des Trag- und Führungsrahmens 20 verlaufende Führungsschienen 26. Jeweils zwei Führungsschienen sind einander gegenüberliegend angeordnet, so dass hieran jeweils eine Fräseinheit 30, 40 geführt werden kann.

Die Fräseinheiten 30, 40 sind im Wesentlichen gleich ausgebildet und jeweils seitlich des Trag- Führungsrahmens 20 angeordnet und. Die erste Fräseinheit 30 umfasst einen ersten Halterahmen 36, welcher eine im Wesentlichen quaderförmige äußere Gestalt aufweist. Der erste Halterahmen 36 ist als eine im Wesentlichen vier der sechs Quaderaußenflächen begrenzende rahmenartige Struktur ausgebildet. An der dem Trag- und Führungsrahmen 20 zugewandten Seite sind an dem ersten Halterahmen 36 Führungspratzen 37 ausgebildet, die mit den Führungsschienen 26 des Führungsbalkens 24 in Eingriff stehen beziehungsweise diese umklammern. Die zweite Fräseinheit 40 weist einen zweiten Halterahmen 46, welcher im Wesentlichen dem ersten Halterahmen 36 entspricht.

In einem oberen Bereich des Trag- und Führungsrahmens 20 ist ein Steuerkopf 12 ausgebildet, an welchem mehrere Unterwasserantriebseinrichtungen angeordnet sind. In der dargestellten Ausführungsform sind vier Unterwasserantriebseinrichtungen vorgesehen, welche als Steuer- und Fahrschrauben 16 ausgebildet sind und an jeweils einer seitlichen Seite des Steuerkopfes 12 angeordnet sind. Jeweils zwei sich gegenüberliegende Unterwasserantriebseinrichtungen beziehungsweise Steuer- und Fahrschrauben 16 sind parallel zueinander angeordnet.

Oberhalb des Steuerkopfes 12 ist ein Befestigungskopf 14 angeordnet, welcher schwenkbar an dem Steuerkopf 12 angelenkt ist. Mittels des Befestigungskopfes 14 kann die Fräsvorrichtung 10 an einem Tragelement, beispielsweise einem Seil, einer Kette und/oder einem Mast, befestigt beziehungsweise aufgehängt werden.

Unterhalb eines jeden Halterahmens 36, 46 sind jeweils zwei Frässchilde 35, 45 angeordnet, wobei an jedem Frässchild 35, 45 jeweils zwei Fräsräder 31, 41 gelagert sind. Diese bilden jeweils ein Fräsradpaar 32, 33, 42. Die Fräseinheiten 30, 40 weisen somit jeweils vier Fräsräder 31, 41 auf, von denen jeweils zwei Fräsräder 31, 41 paarweise an einem Frässchild 35, 45 gelagert sind. Die Drehachsen der Fräsräder 31, 41 verlaufen jeweils waagerecht und quer zur Längsachse des Trag- und Führungsrahmens 20.

Zum Abtragen von Bodenmaterial werden die Fräsräder 31, 41 in Drehbewegung versetzt. Die Fräsräder 31, 41 laufen paarweise gegensinnig und zwar derart, dass die innen liegenden Flanken der Fräsräder 31, 41 sich nach oben und die außen liegenden Flanken sich nach unten drehen.

Die Fräseinheiten 30, 40 weisen jeweils eine Pumpe 60 mit Absaugeinrichtung auf, mit welcher abgetragenes Bodenmaterial abgesaugt und aus dem Bereich der Fräsräder 31, 41 weggefördert werden kann. Die Absaugeinrichtungen sind im Wesentlichen gleich ausgebildet.

Eine erste Absaugeinrichtung ist zum Absaugen von Bodenmaterial, welches mit der ersten Fräseinheit 30 abgebaut wurde, eingerichtet. Die erste Absaugeinrichtung umfasst einen im Bereich der Fräsräder 31 der ersten Fräseinheit 30 angeordneten ersten Saugkasten und eine erste Absaugleitung 38. Die erste Absaugleitung 38 ist mit dem ersten Saugkasten verbunden und verläuft im Wesentlichen ausgehend von dem ersten Saugkasten senkrecht und parallel zur Längsachse des Trag- und Führungsrahmens 20 nach oben. Dabei ist sie innerhalb des durch den ersten Halterahmen 36 begrenzten Querschnitts der ersten Fräseinheit 30 geführt. Über die erste Absaugleitung 38 kann das abgetragene Bodenmaterial nach oben befördert werden. Die zweite Absaugeinrichtung ist in entsprechender Weise an der zweiten Fräseinheit 40 vorgesehen und umfasst eine zweite Absaugleitung 48.

Jede der Fräseinheiten 30, 40 ist entlang des Trag- und Führungsrahmens 20 verfahrbar. Hierzu ist jeder der Fräseinheiten 30, 40 eine hydraulische Hubeinrichtung 50 zugeordnet, wobei der ersten Fräseinheit 30 eine erste hydraulische Hubeinrichtung 50 und der zweiten Fräseinheit 40 eine zweite hydraulische Hubeinrichtung zugeordnet ist. Die hydraulischen Hubeinrichtungen 50 umfassen jeweils einen Hubzylinder 52 und einen Hubkolben 54. Die Hubzylinder 52 sind an dem Trag- und Führungsrahmen 20 angelenkt, und die Hubkolben 54 sind an dem Halterahmen 36, 46 der entsprechenden Fräseinheit 30, 40 angelenkt.

Fig. 3 ist zu entnehmen, dass der Trag- und Führungsrahmen 20 für die Anlenkung der Hubzylinder 52 seitlich hervorstehende Laschen 28 aufweist. Diese sind jeweils mit einem Auge versehen, an welchem die Hubeinrichtungen 50, beispielsweise mittels eines Bolzens, angelenkt werden können. Die Laschen 28 sind im Wesentlichen mittig in Bezug auf die Längsrichtung des Trag- und Führungsrahmens 20 an dem Führungsbalken 24 angeordnet. Die Hubeinrichtungen 50 sind folglich mittig an dem Trag- und Führungsrahmen 20 angelenkt. Sie erstrecken sich im Wesentlichen senkrecht und parallel zur Längsachse des Trag- und Führungsrahmens 20.

Die Hubeinrichtungen 50, insbesondere die Hubkolben 54 der Hubeinrichtungen 50, sind jeweils an einem unteren Bereich des entsprechenden Halterahmens 36, 46 angelenkt. In einem ausgefahrenen Zustand weisen die Hubeinrichtungen 50 eine Länge auf, welche im Wesentlichen der Länge des Führungsbalkens 24 und der Länge der Halterahmen 36, 46 entspricht. In einem eingefahrenen Zustand entspricht die Länge der Hubeinrichtungen 50 im Wesentlichen der Hälfte der Länge des Führungsbalkens 24 und der Länge der Halterahmen 36, 46. Die Hublänge der Hubeinrichtungen 50 entspricht somit etwa der Hälfte der Länge des Führungsbalkens 24. Mit der hydraulischen Hubeinrichtung 50 kann eine nach unten gerichtete Kraft ausgeübt werden, mit welcher die Fräsräder gegen eine Bodenoberfläche gepresst werden können.

Zum Abbau von Bodenmaterial unter Wasser wird die Fräsvorrichtung 10 mittels einer Trageinrichtung, beispielsweise einem Kran, an einen gewünschten Ort verbracht. Die Trageinrichtung kann beispielsweise auf einem Schiff oder einer schwimmenden Plattform angeordnet sein. Die Fräsvorrichtung wird, zum Beispiel über ein Seil, von der Trageinrichtung in das Wasser herabgelassen. Dort kann sie mittels der Steuer- und Fahrschrauben 16 genau über der zu bearbeitenden Stelle positioniert werden.

Mit einer hydraulischen Antriebseinrichtung werden die Fräsräder 31 der ersten Fräseinheit 30 in Drehbewegung versetzt und Bodenmaterial abgebaut. Hierzu wird die erste Fräseinheit 30 mittels der ihr zugeordneten ersten hydraulischen Hubeinrichtung 50 nach unten verfahren, wobei ein erster Frässchlitz erzeugt wird. Nachdem die erste hydraulische Hubeinrichtung 50 ihre maximal ausgefahrene Stellung erreicht hat, wird der Fräsvorgang dieser Fräseinheit unterbrochen. Es werden sodann mittels einer zweiten hydraulischen Antriebseinrichtung die Fräsräder 41 der zweiten Fräseinheit 40 in Drehbewegung versetzt. Mittels der zweiten hydraulischen Hubeinrichtung wird die zweite Fräseinheit 40 nach unten verfahren, wobei ein zweiter Frässchlitz erzeugt wird. Während der Herstellung des zweiten Frässchlitzes wirkt die in dem ersten Frässchlitz positionierte erste Fräseinheit 30 als Widerlager und Führung der zweiten Fräseinheit 40. Die beiden Frässchlitze sind so dicht beieinander angeordnet, dass zwischen ihnen im Wesentlichen kein Material stehenbleibt. Die Fräseinheiten 30, 40 können ein so großes Gewicht aufweisen, dass zur Vermeidung einer zu hohen Andruckkraft nach unten die Hubeinrichung 50 beim nach unten Verfahren eine Gewichtsentlastung bewirken. In Einzelfällen kann aber auch eine Kraft nach unten ausgeübt werden.

Nachdem auch die zweite hydraulische Hubeinrichtung 50 ihre maximal ausgefahrene Stellung erreicht hat, wird der Trag- und Führungsrahmen 20 durch Einfahren beider hydraulischer Hubeinrichtungen 50 nach unten verfahren. Im Anschluss wird ein weiterer Fräsvorgang zunächst mit der ersten Fräseinheit 30 und anschließend mit der zweiten Fräseinheit 40 oder umgekehrt durchgeführt. Sodann wird erneut der Trag- und Führungsrahmen 20 nachgefahren. Die Verfahrensschritte werden wiederholt, bis die gewünschte Endtiefe erreicht ist.

Nach Erreichen der gewünschten Endtiefe wird die Fräsvorrichtung 10 aus dem erstellten Frässchlitz herausgezogen und mittels der Trageinrichtung und den Steuer-und Fahrschrauben 16 zu einer Position verfahren, an welcher ein weiterer Fräsvorgang durchgeführt wird. Hier werden die oben beschriebenen Verfahrensschritte wiederholt.

Mit der erfindungsgemäßen Fräsvorrichtung kann insgesamt auf besonders effektive und wirtschaftliche Weise bei einer vergleichsweise einfachen Gestaltung der Vorrichtung Bodenmaterial, insbesondere unterhalb einer Wasseroberfläche, abgebaut werden.

## Patentansprüche

1. Fräsvorrichtung zum Abtragen von Bodenmaterial zur Erstellung eines Frässchlitzes in einer Abteufrichtung,
**dadurch gekennzeichnet,**
**dass** ein Trag- und Führungsrahmen (20) vorgesehen ist, an dem zur Erzeugung eines ersten und eines zweiten Frässchlitzes mindestens zwei Fräseinheiten (30, 40) mit jeweils mindestens einem Fräsrad (31, 41) nebeneinander angeordnet und parallel zueinander verschiebbar gelagert sind, wobei Drehachsen der Fräsräder (31, 41) quer zu einer Längsachse des Trag- und Führungsrahmens (20) verlaufen,
**dass** mindestens eine erste Fräseinheit (30) entlang der Abteufrichtung an dem Trag- und Führungsrahmen (20) unabhängig von einer zweiten Fräseinheit (40) verfahrbar geführt ist und
**dass** zum Verfahren der ersten Fräseinheit (30) mindestens eine hydraulische Hubeinrichtung (50) angeordnet ist, welche einerseits mit dem Trag- und Führungsrahmen (20) und andererseits mit der ersten Fräseinheit (30) verbunden ist.

2. Fräsvorrichtung nach Anspruch 1,
**dadurch gekennzeichnet,**
**dass** zum Verfahren der Fräsvorrichtung (10) unter Wasser an dem Trag- und Führungsrahmen (20) mindestens eine Unterwasserantriebseinrichtung, insbesondere eine Steuer- und Fahrschraube (16), vorgesehen ist.

3. Fräsvorrichtung nach Anspruch 2,
**dadurch gekennzeichnet,**
**dass** die mindestens eine Unterwasserantriebseinrichtung schwenkbar an dem Trag- und Führungsrahmen (20) angelenkt ist.

4. Fräsvorrichtung nach einem der Ansprüche 2 oder 3,
**dadurch gekennzeichnet,**
**dass** eine Positionserfassungseinrichtung vorgesehen ist, welche mit der Unterwasserantriebseinrichtung gekoppelt ist.

5. Fräsvorrichtung nach einem der Ansprüche 1 bis 4,
**dadurch gekennzeichnet,**
**dass** der Trag- und Führungsrahmen (20) einen sich in Abteufrichtung erstreckenden Führungsbalken (24) aufweist, entlang welchem mindestens eine der Fräseinheiten (30, 40) geführt ist.

6. Fräsvorrichtung nach einem der Ansprüche 1 bis 5,
**dadurch gekennzeichnet,**
**dass** die Fräseinheiten (30, 40) jeweils einen Halterahmen (36, 46) aufweisen, an welchem eine hydraulische Antriebseinrichtung (60) zum drehenden Antreiben des mindestens einen Fräsrades (31, 41) angeordnet ist.

7. Fräsvorrichtung nach einem der Ansprüche 1 bis 6,
**dadurch gekennzeichnet,**
**dass** die Fräseinheiten (30, 40) jeweils zwei Fräsradpaare (32, 33, 42) aufweisen, wobei die Fräsradpaare (32, 33, 42) parallel zueinander versetzte Drehachsen aufweisen und jedes Fräsradpaar (32, 33, 42) zwei Fräsräder (31, 41) mit koaxialen Drehachsen aufweist.

8. Fräsvorrichtung nach einem der Ansprüche 1 bis 7,
**dadurch gekennzeichnet,**
**dass** mindestens eine Absaugeinrichtung zum Absaugen des abgetragenen Bodenmaterials vorgesehen ist.

9. Fräsanlage mit einem Mast oder Krangerüst,
**dadurch gekennzeichnet,**
**dass** eine Fräsvorrichtung (10) nach einem der Ansprüche 1 bis 8 an dem Mast oder Krangerüst aufgehängt ist.

10. Verfahren zum Abtragen von Bodenmaterial mittels einer Fräsvorrichtung nach einem der Ansprüche 1 bis 8 oder einer Fräsanlage nach Anspruch 9,
**dadurch gekennzeichnet,**
**dass** ein Trag- oder Führungsrahmen (20) zusammen mit zwei daran befestigten Fräseinheiten (30, 40) abgesenkt wird,
**dass** in einem ersten Frässchritt eine erste Fräseinheit (30) abgesenkt und Bodenmaterial abgetragen wird, und
**dass** in einem zweiten Frässchritt eine zweite Fräseinheit (40) abgesenkt und Bodenmaterial abgetragen wird.

11. Verfahren nach Anspruch 10,
**dadurch gekennzeichnet,**
**dass** im Anschluss an den zweiten Frässchritt der Trag- und Führungsrahmen (20) abgesenkt wird und anschließend der erste und zweite Frässchritt wiederholt werden.

12. Verfahren nach Anspruch 10 oder 11,
**dadurch gekennzeichnet,**
**dass** nach Erreichen einer Endtiefe die Fräsvorrichtung (10) angehoben und mittels mindestens einer Unterwasserantriebseinrichtung zu einem weiteren Fräsansatzpunkt verfahren wird.

## Claims

1. Cutting device for removing soil material for producing a cutting slot in a sinking direction,
**characterized**
**in that** a support and guide frame (20) is provided, on which for producing a first and a second cutting slot at least two cutting units (30, 40) each having at least one cutting wheel (31, 41) are side by side arranged and supported in a movable way parallel to each other, the rotation axes of the cutting wheels (31, 41) extending transversely to a longitudinal axis of the support and guide frame (20),
**in that** at least a first cutting unit (30) is movably guided on the support and guide frame (20) along the sinking direction independently of a second cutting unit (40), and
**in that** for movement of the first cutting unit (30) at least one hydraulic lifting means (50) is arranged, which is connected on the one hand to the support and guide frame (20) and on the other hand to the first cutting unit (30).

2. Cutting device according to claim 1,
**characterized**
**in that** for movement of the cutting device (10) under water at least one underwater drive means, in particular a steering and driving screw (16), is provided on the support and guide frame (20).

3. Cutting device according to claim 2,
**characterized**
**in that** the at least one underwater drive means is linked in a pivotable manner to the support and guide frame (20).

4. Cutting device according to anyone of claims 2 or 3,
**characterized**
**in that** a position detecting means is provided, which is coupled with the underwater drive means.

5. Cutting device according to anyone of claims 1 to 4,
**characterized**
**in that** the support and guide frame (20) has a guide beam (24) which extends in the sinking direction and along which at least one of the cutting units (30, 40) is guided.

6. Cutting device according to anyone of claims 1 to 5,
**characterized**
**in that** the cutting units (30, 40) each have a retaining frame (36, 46), on which a hydraulic drive means (60) is arranged for driving the at least one cutting wheel (31, 41) in a rotating manner.

7. Cutting device according to anyone of claims 1 to 6,
**characterized**
**in that** the cutting units (30, 40) each have two cutting wheel pairs (32, 33, 42), in which case the said cutting wheel pairs (32, 33, 42) have axes of rotation offset parallel to one another and each cutting wheel pair (32, 33, 42) has two cutting wheels (31, 41) with coaxial axes of rotation.

8. Cutting device according to anyone of claims 1 to 7,
**characterized**
**in that** at least one suction means for sucking off the removed soil material is provided.

9. Cutting rig having a mast or crane framework,
**characterized**
**in that** a cutting device (10) according to anyone of claims 1 to 8 is suspended on the mast or crane framework.

10. Method for removing soil material by means of a cutting device according to anyone of claims 1 to 8 or a cutting rig according to claim 9,
**characterized**
**in that** a support or guide frame (20) is lowered together with two cutting units (30, 40) mounted thereon,
**in that** in a first cutting step a first cutting unit (30) is lowered and soil material is removed, and
**in that** in a second cutting step a second cutting unit (40) is lowered and soil material is removed.

11. Method according to claim 10,
**characterized**
**in that** following the second cutting step the support and guide frame (20) is lowered and subsequently the first and second cutting steps are repeated.

12. Method according to claim 10 or 11,
**characterized**
**in that** on reaching a final depth the cutting device (10) is raised and moved by means of at least one underwater drive means to a further starting point for cutting.

## Revendications

1. Dispositif de fraisage pour enlever un matériau du sol afin de réaliser une fouille fraisée dans une direction de creusement,
***caractérisé***
***en ce qu*'**un châssis porteur et de guidage (20) est prévu, sur lequel, pour produire une première et une deuxième fouilles fraisées, au moins deux unités de fraisage (30, 40), avec chacune au moins une roue de fraisage (31, 41), sont placées l'une à côté de l'autre et montées mobiles parallèlement l'une à l'autre, les axes de rotation des roues de fraisage (31, 41) s'étendant transversalement à un axe longitudinal du châssis porteur et de guidage (20),
*en ce qu*'au moins une première unité de fraisage (30) est guidée mobile le long de la direction de creusement sur le châssis porteur et de guidage (20), indépendamment d'une deuxième unité de fraisage (40), et
*en ce que,* pour déplacer la première unité de fraisage (30), il est prévu au moins un dispositif hydraulique de levage (50) qui est relié d'une part au châssis porteur et de guidage (20) et d'autre part à la première unité de fraisage (30).

2. Dispositif de fraisage selon la revendication 1, ***caractérisé en ce que**,* pour déplacer le dispositif de fraisage (10) sous l'eau sur le châssis porteur et de guidage (20), il est prévu au moins un dispositif d'entraînement sous-marin, en particulier une vis de commande et de conduite (16).

3. Dispositif de fraisage selon la revendication 2, ***caractérisé en ce que*** le dispositif d'entraînement sous-marin au nombre d'au moins un est articulé de manière pivotante sur le châssis porteur et de guidage (20).

4. Dispositif de fraisage selon l'une quelconque des revendications 2 ou 3, ***caractérisé en* ce qu'**un dispositif de relevé de position est prévu, qui est couplé au dispositif d'entraînement sous-marin.

5. Dispositif de fraisage selon l'une quelconque des revendications 1 à 4, ***caractérisé en ce que*** le châssis porteur et de guidage (20) comprend une barre de guidage (24) s'étendant dans la direction de creusement, le long de laquelle est guidée au moins l'une des unités de fraisage (30, 40).

6. Dispositif de fraisage selon l'une quelconque des revendications 1 à 5, ***caractérisé en ce que*** les unités de fraisage (30, 40) comprennent chacune un châssis de maintien (36, 46) sur lequel est placé un dispositif d'entraînement hydraulique (60) pour entraîner en rotation la roue de fraisage (31, 41) au nombre d'au moins une.

7. Dispositif de fraisage selon l'une quelconque des revendications 1 à 6, ***caractérisé en ce que*** les unités de fraisage (30, 40) comprennent chacune deux paires de roues de fraisage (32, 33, 42), les paires de roues de fraisage (32, 33, 42) présentant des axes de rotation décalés parallèlement l'un par rapport à l'autre et chaque paire de roues de fraisage (32, 33, 42) comprenant deux roues de fraisage (31, 41) avec des axes de rotation coaxiaux.

8. Dispositif de fraisage selon l'une quelconque des revendications 1 à 7, ***caractérisé en ce qu'**au* moins un dispositif d'aspiration est prévu pour aspirer le matériau de sol enlevé.

9. Installation de fraisage avec un mât ou une ossature de grue, ***caractérisée en* ce qu'**un dispositif de fraisage (10) selon l'une quelconque des revendications 1 à 8 est accroché au mât ou à l'ossature de grue.

10. Procédé d'enlèvement de matériau de sol au moyen d'un dispositif de fraisage selon l'une quelconque des revendications 1 à 8 ou d'une installation de fraisage selon la revendication 9,
***caractérisé***
***en ce* qu'**un châssis porteur ou de guidage (20) est descendu avec deux unités de fraisage (30, 40) fixées à lui,
***en ce que**,* dans une première étape de fraisage, une première unité de fraisage (30) est descendue et du matériau de sol est enlevé, et
**en ce *que****,* dans une deuxième étape de fraisage, une deuxième unité de fraisage (40) est descendue et du matériau de sol est enlevé.

11. Procédé selon la revendication 10, ***caractérisé en ce qu'**à* la suite de la deuxième étape de fraisage, le châssis porteur et de guidage (20) est descendu, puis la première et la deuxième étapes de fraisage sont répétées.

12. Procédé selon la revendication 10 ou 11, ***caractérisé en* ce qu'**après avoir atteint une profondeur finale, le dispositif de fraisage (10) est relevé et déplacé jusqu'à un autre point de départ de fraisage au moyen d'un dispositif d'entraînement sous-marin.
